# EUROPÄISCHE PATENTSCHRIFT

(11) **EP 4 599 938 B1**
(45) Veröffentlichungstag und Bekanntmachung des Hinweises auf die Patenterteilung: **22.07.2026**
(21) Anmeldenummer: 24155944.2
(22) Anmeldetag: 06.02.2024
(51) Int. Cl.: B02C 18/18

(54) **GESCHRAUBTES ZERKLEINERUNGSWERKZEUG**
BOLTED GRINDING TOOL
OUTIL DE CONCASSAGE VISSÉ

(43) Veröffentlichungstag der Anmeldung: 13.08.2025
(73) Patentinhaber: Lindner, Manuel, 9800 Spittal/Drau (AT)
(72) Erfinder: LINDNER, Manuel, 9800 Spittal an der Drau (AT); SCHIFFER, Peter, 9800 Spittal an der Drau (AT)
(74) Vertreter: Grünecker Patent- und Rechtsanwälte PartG mbB

(56) Entgegenhaltungen:
- CN-A- 102 029 212
- DE-A1- 102005 026 816
- DE-B4- 19 928 034
- US-A- 4 561 156

## Beschreibung

### Gebiet der Erfindung

Die Erfindung betrifft eine Zerkleinerungsvorrichtung.

### Stand der Technik

Für die industrielle Zerkleinerung von Abfall (Hausmüll, Gewerbeabfall, Altholz, etc.) werden Zerkleinerungsmaschinen (Shredder) mit drehenden Zerkleinerungswellen, bestückt mit Messern, Reißern, Zähnen oder ähnlich bezeichneten Werkzeugen, eingesetzt. Für die sehr unterschiedlichen Aufgabenstellungen in der Zerkleinerung von Abfall, werden sehr unterschiedliche Zerkleinerungswerkzeuge eingesetzt. Für die grobe Vorzerkleinerung (z.B. Granulat <400 bis <150mm) sind Reißzähne, welche radial eine größere Ausdehnung als axial haben von Vorteil.

Die Zerkleinerungswerkzeuge unterliegen, je nach Abfallart, einem mehr oder weniger hohem Verschleiß. Verschlissene Zerkleinerungswerkzeuge müssen in der Maschine, oder durch den Ausbau der Zerkleinerungswellen, aufbereitet werden, oder können durch wechselbare Lösungen (z.B. geschraubte Teile), erneuert werden. Wechselbare Reiß- oder Schneidwerkzeuge haben idealerweise ein eingeschränktes Gewicht (z.B. <25kg), damit diese ohne Hebevorrichtung von einer Serviceperson getauscht werden können, und sind in vertretbar kurzer Zeit wechselbar.

Geschraubte Verschleißteile in kleinen Dimensionen haben gegenüber großen Verschleißteilen Vorteile, da diese nicht aufwändig bearbeitet werden müssen (z.B. durch Aufschweißen), um wieder zum Einsatz zu kommen.

Ein einteiliges Zerkleinerungswerkzeug wird vorrangig nur für eine Drehrichtung der Zerkleinerungswelle eingesetzt. Eine Drehrichtungsänderung der Zerkleinerungswelle ist in diesem Fall nicht für die Zerkleinerung gedacht, sondern wird häufig eingesetzt, wenn die Zerkleinerungswelle wegen Störstoffen oder Überlast blockiert ist, bzw. wenn Material zur besseren Zerkleinerung umgeschichtet werden soll. Im Falle von kleinen Spaltbreiten im Bereich von 0-2 mm zwischen dem drehenden Werkzeug und dem stehenden Teil werden die Zerkleinerungswerkzeuge auch Messer und für große Spaltbreiten im Bereich von 10 mm oder mehr auch Reißer genannt.

Zerkleinerungswerkzeuge, welche radial eine größere Ausdehnung als axial haben und für beide Drehrichtungen geeignet sein sollen, werden üblicherweise an der Zerkleinerungswelle angeschweißt.

Ein Beispiel von wechselbaren Zerkleinerungswerkzeugen ist in DE 10 2005 026816 A1 durch die Möglichkeit der seitlichen Verschraubung mittels mehrerer Schrauben gezeigt. Der Nachteil ist hier die schlechte Zugänglichkeit und die notwendige hohe Anzahl der Schrauben mit einem damit aufwändigen Wechselscenario. Die Zerkleinerungskräfte, zumindest die seitlichen, müssen zum großen Teil von den Schrauben aufgenommen werden.

DE 199 28 034 B4 beschreibt eine Zerkleinerungs- und/oder Siebvorrichtung für Schüttgut und US 4 561 156 A offenbart eine Walze für Zuckerrohrquetschmühlen.

### Beschreibung der Erfindung

Aufgabe der Erfindung ist es, die genannten Nachteile zu vermeiden oder zumindest abzumildern.

Die erfindungsgemäße Lösung wird definiert durch eine Zerkleinerungsvorrichtung mit den Merkmalen gemäß Anspruch 1.

Mit einer derartigen Zerkleinerungsvorrichtung ist es möglich, ein einteiliges Zerkleinerungswerkzeug mittels radial positionierter Schraube auf der Zerkleinerungswelle über die Halteeinrichtung so zu fixieren, dass die Zerkleinerungsvorrichtung für beide Drehrichtungen geeignet ist.

Insbesondere wird dabei der Kontakt zwischen dem Zerkleinerungswerkzeug und der Halteeinrichtung nur (ausschließlich) über die formschlüssige Verbindung mit den Kontaktflächen erzielt.

Eine Weiterbildung des erfindungsgemäßen Systems besteht darin, dass die Kontaktflächen der Halteeinrichtung in Drehrichtung eine vordere und eine hintere Flanke aufweisen können. Die vordere und hintere Flanke können in Bezug auf einen Neigungswinkel symmetrisch zu der radialen Richtung ausgebildet sein. Dabei kann ein Winkel zwischen der radialen Richtung und den Kontaktflächen der vorderen bzw. hinteren Flanke im Bereich von 5° bis 40°, vorzugsweise zwischen 10° und 30° liegen. Mit anderen Worten kann der Winkel zwischen den Flanken im Bereich von 10° bis 80° liegen, vorzugsweise im Bereich von 20° bis 60° liegen. Alternativ dazu können die vordere und hintere Flanke asymmetrisch mit unterschiedlichen Winkeln zwischen der radialen Richtung und den Kontaktflächen ausgebildet sein, vorzugsweise jeweils im genannten Bereich von 5° bis 40°, vorzugsweise zwischen 10° und 30° liegen.

Gemäß einer anderen Weiterbildung können die Kontaktflächen der Halteeinrichtung unmittelbar auf oder in der Welle ausgebildet sein.

Alternativ dazu kann die Halteeinrichtung einen Zerkleinerungswerkzeughalter umfassen, der mit der Welle verschweißt oder mit der Welle verschraubt ist, wobei die Kontaktflächen der Halteeinrichtung auf dem Zerkleinerungswerkzeughalter ausgebildet sind oder wobei die Kontaktflächen der Halteeinrichtung teilweise auf dem Zerkleinerungswerkzeughalter und teilweise auf oder in der Welle ausgebildet sind.

Eine andere Weiterbildung besteht darin, dass die Kontaktflächen in einem Querschnitt parallel zur axialen Richtung der Welle V-förmig oder ballig ausgebildet sein können, wodurch insbesondere im Betrieb der Zerkleinerungsvorrichtung eine seitliche, axiale Verschiebung des Zerkleinerungswerkzeugs relativ zur Halteeinrichtung verhindert werden kann.

Gemäß einer anderen Weiterbildung können die Kontaktflächen in einem radialen Querschnitt wenigstens teilweise V-förmig oder ballig ausgebildet sein, wodurch insbesondere im Betrieb der Zerkleinerungsvorrichtung eine in Umfangsrichtung wirkende Zerkleinerungskraft (Reiß- bzw. Schneidkraft) eine Komponente senkrecht zur Kontaktfläche hat, die größer als eine Komponente parallel zur Kontaktfläche sein kann.

Eine andere Weiterbildung besteht darin, dass das Zerkleinerungswerkzeug in Bezug auf die beiden Drehrichtungen symmetrisch zu einer mittigen, radialen Richtung ausgebildet sein kann.

Gemäß einer anderen Weiterbildung kann die wenigstens eine mittige, radiale Öffnung eine Bohrung sein.

Eine andere Weiterbildung besteht darin, dass beim Betrieb der Zerkleinerungsvorrichtung auf die in Drehrichtung vorderen Kontaktflächen zumindest teilweise ein reibschlüssiger Kontakt bewirkt werden kann.

Durch den reibschlüssigen Kontakt kann eine Zugbelastung der wenigstens einen Schraube reduziert werden.

Gemäß einer anderen Weiterbildung kann das Zerkleinerungswerkzeug ein oder mehrere Schneidelemente aufweisen. Diese Schneidelemente können im Zerkleinerungswerkzeug ausgeformt und je nach Einsatzzweck Nasen, Haken und/oder Kanten des Zerkleinerungswerkzeugs sein.

Eine andere Weiterbildung besteht darin, dass das Zerkleinerungswerkzeug in radialer Richtung eine größere Ausdehnung aufweisen kann als in axialer Richtung. Dies ist besonders für Anwendungen geeignet, bei denen ein Freiraum zwischen mehreren Zerkleinerungswerkzeugen auf der Welle vorgesehen ist.

Die Zerkleinerungsvorrichtung für Abfall ist zum Zerkleinern von Abfall in beiden Drehrichtungen geeignet ist. Eine solche Zerkleinerungsvorrichtung kann für die Zerkleinerung von Abfall, wie Hausmüll, Gewerbeabfall, Altholz, etc., eingesetzt werden.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt eine perspektivische Darstellung der Zerkleinerungsvorrichtung.
- Fig. 2: zeigt einen Querschnitt der Zerkleinerungsvorrichtung.
- Fig. 3: zeigt eine perspektivische Explosionszeichnung der Zerkleinerungsvorrichtung.
- Fig. 4: zeigt eine Zusammenführung von Komponenten der Zerkleinerungsvorrichtung ohne Zerkleinerungswerkzeug.
- Fig. 5: zeigt eine Verschweißung der Komponenten aus Fig. 4 ohne Zerkleinerungswerkzeug.

Gleiche Bezugszeichen in den Zeichnungen beziehen sich auf identische oder entsprechende Bestandteile.

### Ausführungsformen

Fig. 1 zeigt eine perspektivische Darstellung der erfindungsgemäßen Zerkleinerungsvorrichtung.

Die Zerkleinerungsvorrichtung 10 umfasst eine Welle 1, die wahlweise in einer von zwei gegenläufigen Drehrichtungen antreibbar ist. Die Zerkleinerungsvorrichtung 10 umfasst weiterhin eine auf der Welle 1 vorgesehene Halteeinrichtung 2; ein einteiliges, in beiden Drehrichtungen wirkendes Zerkleinerungswerkzeug 3, das mit wenigstens einer in einer radialen Richtung der Welle 1 verlaufenden Schraube 4 auf der Halteeinrichtung 2 befestigt ist; wobei die Halteeinrichtung 2 und das Zerkleinerungswerkzeug 3 gegenseitige Kontaktflächen 1a, 2a, 3a (siehe Fig. 3) aufweisen, die so ausgebildet sind, dass das Zerkleinerungswerkzeug 3 bei entfemter Schraube 4 durch radiale Bewegung zur Welle 1 hin auf die Halteeinrichtung 2 aufsetzbar und durch radiale Bewegung von der Welle 1 weg von der Halteeinrichtung 2 abnehmbar ist; und wobei die Kontaktflächen 1a, 2a, 3a weiterhin so ausgebildet sind, dass in einem mit der Schraube 4 verschraubten Zustand des Zerkleinerungswerkzeugs 3 wenigstens teilweise eine formschlüssige Verbindung besteht.

Das Zerkleinerungswerkzeug 3 kann ein Reißwerkzeug (Reißer) oder ein Schneidwerkzeug (Messer) sein.

Die formschlüssige Verbindung des Zerkleinerungswerkzeugs 3 mit der Halteeinrichtung 2 ist so ausgebildet, dass eine Bewegung des Zerkleinerungswerkzeugs 3 relativ zur Halteeinrichtung 2 sowohl in den beiden Drehrichtungen als auch in axialen Richtungen der Welle 1 verhindert wird.

Fig. 2 zeigt einen Querschnitt der Zerkleinerungsvorrichtung 10.

Die Kontaktflächen der Halteeinrichtung 2 weisen in Drehrichtung eine vordere Flanke FV und eine hintere Flanke FH auf, die symmetrisch zu der radialen Richtung R ausgebildet sind. Dabei kann ein Winkel W zwischen der radialen Richtung und den Kontaktflächen der vorderen bzw. hinteren Flanke FV, FH im Bereich von 5° bis 40°, vorzugsweise zwischen 10° und 30° liegen.

Wie in Fig. 2 dargestellt, hat eine auf die vordere Flanke FV wirkende Kraft K (in Umfangsrichtung) eine Komponente K_{S} senkrecht zu vorderen Flanke FV und eine Komponente K_{P} parallel zur vorderen Flanke FV. Die parallele Komponente K_{P} bewirkt lediglich eine geringe Zugbelastung der Schraube 4. Dagegen wird die senkrechte Komponente K_{S} vollständig über die Kontaktflächen der vorderen Flanke FV von der Halteeinrichtung 2 aufgenommen. Aufgrund einer reibschlüssigen Verbindung der Kontaktflächen der Flanke FV kann die auf die Schraube 4 im Betrieb der Zerkleinerungsvorrichtung 10 unter Last wirkende Kraft weiter reduziert oder vollständig vermieden werden.

Gleiches gilt analog für die in Fig. 2 mit FH bezeichnete Flanke, die bei einem Drehrichtungswechsel zur vorderen Flanke wird.

Fig. 3 zeigt eine perspektivische Explosionszeichnung der Zerkleinerungsvorrichtung 10.

Die Halteeinrichtung 2, 2a, 1a umfasst einen Zerkleinerungswerkzeughalter 2, der mit der Welle 1 verschweißt oder mit der Welle 1 verschraubt ist, wobei die Kontaktflächen 1a, 2a der Halteeinrichtung 2, 2a, 1a auf dem Zerkleinerungswerkzeughalter 2 ausgebildet sind oder wobei die Kontaktflächen 1a, 2a der Halteeinrichtung 2, 2a, 1a teilweise auf dem Zerkleinerungswerkzeughalter 2 und teilweise auf oder in der Welle 1 ausgebildet sind.

Die Kontaktflächen 1a, 2a, 3a sind in einem Querschnitt parallel zur axialen Richtung der Welle 1 V-förmig oder ballig ausgebildet, wodurch im Betrieb der Zerkleinerungsvorrichtung 10 eine seitliche, axiale Verschiebung des Zerkleinerungswerkzeugs 3 relativ zum Zerkleinerungswerkzeughalter 2 verhindert werden kann.

Die Kontaktflächen 1a, 2a, 3a sind beispielhaft ebenfalls in einem radialen Querschnitt wenigstens teilweise V-förmig ausgebildet (alternativ dazu ballig, U-förmig), wodurch im Betrieb der Zerkleinerungsvorrichtung 10 eine in Umfangsrichtung wirkende Reißkraft eine Komponente senkrecht zur Kontaktfläche hat, die größer ist als eine Komponente parallel zu Kontaktfläche (vgl. Beschreibung der Fig. 2).

Fig. 4 zeigt eine Zusammenführung von Komponenten der Zerkleinerungsvorrichtung 10. Dabei ist in der Zeichnung das Zerkleinerungswerkzeug weggelassen worden.

Die Welle 1 ist vorbearbeitet und weist Kontaktflächen 1a auf. Darauf wird ein Zerkleinerungswerkzeughalter 2 mit vorbearbeiteten Kontaktflächen 2a aufgesetzt.

Fig. 5 zeigt eine Verschweißung der Komponenten aus Fig. 4.

Der Zerkleinerungswerkzeughalter 2 wird in diesem Beispiel über eine oder mehrere Schweißnähte 5 mit der Welle 1 verbunden.

Schließlich wird darauf das Zerkleinerungswerkzeug 3 mittels der Schraube 4 mit Gewinde angebracht, wobei ein Gegengewinde dazu in dem Zerkleinerungswerkzeughalter 2 oder der Welle 1 vorgesehen ist.

Eine Zusammenfassung der Erfindung mit deren Vorteilen ist im Folgenden nochmals im Zusammenhang mit einer Abfallzerkleinerungsvorrichtung (Shredder) dargestellt.

Die Erfindung ist insbesondere für Shredder vorgesehen, die mit einer, zwei oder mehreren Rotoren (Zerkleinerungswellen) ausgerüstet sind. Mit der Erfindung wird es ermöglicht, dass ein einteiliges Zerkleinerungswerkzeug 3 mittels radial positionierter Schraube 4 auf der Zerkleinerungswelle 1 über einen Messerhalter 2 (oben als Zerkleinerungswerkzeughalter 2 bezeichnet) so fixiert wird, dass dieses für beide Drehrichtungen geeignet ist. Die Geometrie des Zerkleinerungswerkzeugs 3 ist außerhalb der Kontaktflächen in unterschiedlichsten Formen ausführbar. Die Wartung der Verschleißteile an der Zerkleinerungswelle kann durch die optimale Zugänglichkeit in kurzen Stillständen der Maschine durch das Servicepersonal vor Ort erledigt werden. Ein aufwändiger Wechsel der gesamten Zerkleinerungswelle ist damit nicht notwendig. Bei Beschädigungen des Zerkleinerungswerkzeugs 3, z.B. durch einen Störstoff, kann dieses schnell und einfach gewechselt werden, ohne in der Maschine große Reparaturen durchführen zu müssen, oder sogar die komplette Zerkleinerungswelle 2 tauschen zu müssen.

Über den Formschluss zwischen dem schraubbaren Zerkleinerungswerkzeug 3 und der Zerkleinerungswelle, wahlweise mit Messerhalter 2, wird die Kraftverteilung bei Belastungen aus allen Richtungen, auch seitlich, so abgestützt, dass die Befestigungsschraube nur einen geringen Anteil der Zerkleinerungskräfte aufnehmen muss. Alle auftretenden Kräfte aus dem Zerkleinerungsprozess werden entweder direkt über den Formschluss der Verbindung Zerkleinerungswerkzeug 3 und Messerhalter 2, bzw. zwischen dem Reibschluss des Zerkleinerungswerkzeugs 3 und dem Messerhalter 2 sowie einem Anteil an Zugbelastung der Schraube 4, abgebaut.

Der Formschluss wird ausschließlich über die Kontaktflächen 1a, 2a und 3a hergestellt. Die Kontaktflächen sind nicht eben, sondern in einer Form ausgeführt, die ein seitliches Rutschen verhindern. Die Kontaktflächen 1a, 2a und 3a können z.B. in V-Form, ballig oder diversen anderen Geometrien außerhalb einer ebenen Fläche dargestellt werden. Aus Fertigungsgründen ist eine V-Form vorteilhaft. Die Kontaktflächen 1a und 2a können jeweils in der Zerkleinerungswelle 1 und dem Messerhalter 2 ausgeführt werden, oder auch alle in einem größeren Messerhalter, bzw. nur in einer Zerkleinerungswelle 1, welche die Kontaktflächen 1a und 2a darstellt.

Die Befestigung des Zerkleinerungswerkzeugs 3 erfolgt mittels einer oder mehreren Schrauben 4. Über die Verschraubung ergibt sich eine formschlüssige Verbindung über die Kontaktflächen 1a, 2a und 3a, wobei die Kontaktflächen 1a und 2a, oder nur die Kontaktflächen 1a, oder die Kontaktflächen 2a am Zerkleinerungswerkzeug 3 anliegen können.

Ein vorgefertigter Messerhalter 2 kann direkt auf die Zerkleinerungswelle 1, oder in eine vorgefertigte Tasche der Zerkleinerungswelle 1 eingeschweißt werden. Die finale Ausführung der Kontaktflächen 1a und 2a kann bereits vor dem Einschweißen erfolgt sein, oder erst im geschweißten Zustand durch mechanische Bearbeitung erfolgen. Alternativ kann der Messerhalter 2 auch geschraubt ausgeführt werden, bzw. einteilig mit dem Rotor gefertigt werden.

Die dargestellten Ausführungsformen sind lediglich beispielhaft und der vollständige Umfang der vorliegenden Erfindung wird durch die Ansprüche definiert.

## Patentansprüche

1. Zerkleinerungsvorrichtung (10) für Abfall, die zum Zerkleinern von Abfall in beiden Drehrichtungen geeignet ist, umfassend:
eine Welle (1), die wahlweise in einer von zwei gegenläufigen Drehrichtungen zum Zerkleinern von Material antreibbar ist;
wenigstens eine auf der Welle (1) vorgesehene Halteeinrichtung (2, 2a, 1a);
ein einteiliges, in beiden Drehrichtungen wirkendes Zerkleinerungswerkzeug (3), das mit wenigstens einer in einer radialen Richtung der Welle (1) durch das Zerkleinerungswerkzeug (3) verlaufenden Schraube (4) auf der Halteeinrichtung (2, 2a, 1a) befestigt ist, wobei das Zerkleinerungswerkzeug (3) wenigstens eine mittige, radiale Öffnung zum Durchführen der wenigstens einen Schraube (4) aufweist;
wobei die Halteeinrichtung (2, 2a, 1a) und das Zerkleinerungswerkzeug (3) gegenseitige Kontaktflächen (1a, 2a, 3a) aufweisen, die so ausgebildet sind, dass das Zerkleinerungswerkzeug (3) bei entfemter Schraube (4) durch radiale Bewegung zur Welle (1) hin auf die Halteeinrichtung (2, 2a, 1a) aufsetzbar und durch radiale Bewegung von der Welle (1) weg von der Halteeinrichtung (2, 2a, 1a) abnehmbar ist; und
wobei die Kontaktflächen (1a, 2a, 3a) weiterhin so ausgebildet sind, dass in einem mit der Schraube (4) verschraubten Zustand des Zerkleinerungswerkzeugs (3) wenigstens teilweise eine formschlüssige Verbindung zwischen dem Zerkleinerungswerkzeug (3) und der Halteeinrichtung (2, 2a, 1a) besteht, die eine Bewegung des Zerkleinerungswerkzeugs (3) relativ zur Halteeinrichtung (2, 2a, 1a) sowohl in den beiden Drehrichtungen als auch in axialen Richtungen der Welle (1) verhindert.

2. Zerkleinerungsvorrichtung nach Anspruch 1, wobei die Kontaktflächen der Halteeinrichtung (2, 2a, 1a) in Drehrichtung eine vordere und eine hintere Flanke (FV, FH) aufweist, wobei insbesondere ein Winkel zwischen der radialen Richtung und den Kontaktflächen der vorderen bzw. hintern Flanke im Bereich von 5° bis 40°, vorzugsweise zwischen 10° und 30° liegt.

3. Zerkleinerungsvorrichtung nach Anspruch 1 oder 2, wobei die Kontaktflächen der Halteeinrichtung (2, 2a, 1a) unmittelbar auf oder in der Welle (1) ausgebildet sind.

4. Zerkleinerungsvorrichtung nach Anspruch 1 oder 2, wobei die Halteeinrichtung (2, 2a, 1a) einen Zerkleinerungswerkzeughalter (2) umfasst, der mit der Welle (1) verschweißt oder mit der Welle (1) verschraubt ist, und wobei die Kontaktflächen der Halteeinrichtung auf dem Zerkleinerungswerkzeughalter (2) ausgebildet sind oder wobei die Kontaktflächen der Halteeinrichtung teilweise auf dem Zerkleinerungswerkzeughalter (2) und teilweise auf oder in der Welle (1) ausgebildet sind.

5. Zerkleinerungsvorrichtung nach einem der Ansprüche 1 bis 4, wobei die Kontaktflächen (1a, 2a, 3a) in einem Querschnitt parallel zur axialen Richtung der Welle (1) V-förmig oder ballig ausgebildet sind, wodurch insbesondere im Betrieb der Zerkleinerungsvorrichtung eine seitliche, axiale Verschiebung des Zerkleinerungswerkzeugs (3) relativ zur Halteeinrichtung (2, 2a, 1a) verhindert wird.

6. Zerkleinerungsvorrichtung nach einem der Ansprüche 1 bis 5, wobei die Kontaktflächen (1a, 2a, 3a) in einem radialen Querschnitt wenigstens teilweise V-förmig oder ballig ausgebildet sind.

7. Zerkleinerungsvorrichtung nach einem der Ansprüche 1 bis 6, wobei das Zerkleinerungswerkzeug (3) in Bezug auf die beiden Drehrichtungen symmetrisch zu der radialen Richtung ausgebildet ist.

8. Zerkleinerungsvorrichtung nach einem der Ansprüche 1 bis 7, wobei die wenigstens eine mittige, radiale Öffnung eine Bohrung ist.

9. Zerkleinerungsvorrichtung nach einem der Ansprüche 1 bis 8, wobei beim Betrieb der Zerkleinerungsvorrichtung auf die in Drehrichtung vorderen Kontaktflächen zumindest teilweise ein reibschlüssiger Kontakt bewirkt wird.

10. Zerkleinerungsvorrichtung nach Anspruch 9, wobei durch den reibschlüssigen Kontakt eine Zugbelastung der wenigstens einen Schraube (4) reduziert wird.

11. Zerkleinerungsvorrichtung nach einem der Ansprüche 1 bis 10, wobei das Zerkleinerungswerkzeug (3) ein Messer mit ein oder mehreren Schneidelementen umfasst oder wobei das Zerkleinerungswerkzeug ein Reißwerkzeug mit ein oder mehreren Reißelementen umfasst.

12. Zerkleinerungsvorrichtung nach einem der Ansprüche 1 bis 11, wobei das Zerkleinerungswerkzeug (3) in radialer Richtung eine größere Ausdehnung aufweist als in axialer Richtung.

## Claims

1. A shredding device (10) for waste, adapted for shredding waste in both directions of rotation, comprising:
a shaft (1) which can be driven in either of two opposite directions of rotation for shredding material;
at least one holding device (2, 2a, 1a) provided on the shaft (1);
a one-piece shredding tool (3) which acts in both directions of rotation and is fastened on the holding device (2, 2a, 1a) by means of at least one screw (4) extending through the shredding tool (3) in a radial direction of the shaft (1), the shredding tool (3) having at least one central radial opening for the passage of the at least one screw (4);
wherein the holding device (2, 2a, 1a) and the shredding tool (3) have mutual contact surfaces (1a, 2a, 3a) which are formed in such a way that the shredding tool (3) can be placed on the holding device (2, 2a, 1a) by radial movement towards the shaft (1) when the screw (4) is removed and can be removed from the holding device (2, 2a, 1a) by radial movement away from the shaft (1); and
wherein the contact surfaces (1a, 2a, 3a) are furthermore formed such that, in a state of the shredding tool (3) screwed to the screw (4), there is at least partially a positive connection between the shredding tool (3) and the holding device (2, 2a, 1a), which prevents movement of the shredding tool (3) relative to the holding device (2, 2a, 1a) both in the two directions of rotation and in axial directions of the shaft (1).

2. **The** shredding device according to claim 1, wherein the contact surfaces of the holding device (2, 2a, 1a) have a front and a rear flank (FV, FH) in the direction of rotation, wherein in particular an angle between the radial direction and the contact surfaces of the front and rear flank is in the range from 5° to 40°, preferably between 10° and 30°.

3. **The** shredding device according to claim 1 or 2, wherein the contact surfaces of the holding device (2, 2a, 1a) are formed directly on or in the shaft (1).

4. **The** shredding device according to claim 1 or 2, wherein the holding device (2, 2a, 1a) comprises a shredding tool holder (2) which is welded to the shaft (1) or screwed to the shaft (1), and wherein the contact surfaces of the holding device are formed on the shredding tool holder (2) or wherein the contact surfaces of the holding device are formed partly on the shredding tool holder (2) and partly on or in the shaft (1).

5. **The** shredding device according to one of claims 1 to 4, wherein the contact surfaces (1a, 2a, 3a) are V-shaped or domed in a cross-section parallel to the axial direction of the shaft (1), whereby a lateral, axial displacement of the shredding tool (3) relative to the holding device (2, 2a, 1a) is prevented, in particular during operation of the shredding device.

6. **The** shredding device according to one of claims 1 to 5, wherein the contact surfaces (1a, 2a, 3a) are at least partially V-shaped or domed in a radial cross-section.

7. **The** shredding device according to one of claims 1 to 6, wherein the shredding device (3) is formed symmetrically relative to the radial direction with respect to the two directions of rotation.

8. **The** shredding device according to one of claims 1 to 7, wherein the at least one central radial opening is a bore.

9. **The** shredding device according to one of claims 1 to 8, wherein during operation of the shredding device a frictional contact is at least partially effected on the contact surfaces which are at the front in the direction of rotation.

10. **The** shredding device according to claim 9, wherein the frictional contact reduces a tensile load on the at least one screw (4).

11. **The** shredding device according to any one of claims 1 to 10, wherein the shredding device (3) comprises a knife with one or more cutting elements or wherein the shredding device comprises a tearing tool with one or more tearing elements.

12. **The** shredding device according to one of claims 1 to 11, wherein the shredding device (3) has a greater extension in the radial direction than in the axial direction.

## Revendications

1. Dispositif de broyage (10) pour déchets, adapté au broyage de déchets en deux sens de rotation, comprenant :
un arbre (1) pouvant être entraîné au choix dans l'un des deux sens de rotation opposés pour broyer des matériaux ;
au moins un dispositif de fixation (2, 2a, 1a) prévu sur l'arbre (1) ;
un outil de broyage (3) en une seule pièce, agissant dans les deux sens de rotation, qui est fixé sur le dispositif de fixation (2, 2a, 1a) au moyen d'au moins une vis (4) s'étendant dans une direction radiale de l'arbre (1) à travers l'outil de broyage (3), l'outil de broyage (3) présentant au moins une ouverture radiale centrale pour le passage de ladite au moins une vis (4) ;
le dispositif de fixation (2, 2a, 1a) et l'outil de broyage (3) présentant des surfaces de contact (1a, 2a, 3a) mutuelles qui sont conçues de telle sorte que l'outil de broyage (3), lorsque la vis (4) est retirée, par un mouvement radial vers l'arbre (1), peut être placé sur le dispositif de fixation (2, 2a, 1a) et, par un mouvement radial s'éloignant de l'arbre (1), peut être retiré du dispositif de fixation (2, 2a, 1a) ; et
les surfaces de contact (1a, 2a, 3a) sont en outre conçues de telle sorte que, lorsque l'outil de broyage (3) est vissé à la vis (4), il existe au moins partiellement une liaison par complémentarité de forme entre l'outil de broyage (3) et le dispositif de fixation (2, 2a, 1a) qui empêche un mouvement de l'outil de broyage (3) par rapport au dispositif de fixation (2, 2a, 1a) aussi bien dans les deux sens de rotation que dans les directions axiales de l'arbre (1).

2. Dispositif de broyage selon la revendication 1, dans lequel les surfaces de contact du dispositif de fixation (2, 2a, 1a) présentent, dans le sens de rotation, un flanc avant et un flanc arrière (FV, FH), un angle entre la direction radiale et les surfaces de contact des flancs avant et arrière se situant notamment dans une plage de 5° à 40°, de préférence entre 10° et 30°.

3. Dispositif de broyage selon la revendication 1 ou 2, dans lequel les surfaces de contact du dispositif de fixation (2, 2a, 1a) sont formées directement sur, ou dans, l'arbre (1).

4. Dispositif de broyage selon la revendication 1 ou 2, dans lequel le dispositif de fixation (2, 2a, 1a) comprend un porte-outil de broyage (2) qui est soudé à l'arbre (1) ou vissé à l'arbre (1), et dans lequel les surfaces de contact du dispositif de fixation sont formées sur le porte-outil de broyage (2) ou dans lequel les surfaces de contact du dispositif de fixation sont formées en partie sur le porte-outil de broyage (2) et en partie sur, ou dans, l'arbre (1).

5. Dispositif de broyage selon l'une des revendications 1 à 4, dans lequel les surfaces de contact (1a, 2a, 3a) dans une section transversale parallèle à la direction axiale de l'arbre (1) sont en forme de « V » ou bombées, ce qui empêche, en particulier durant le fonctionnement du dispositif de broyage, un déplacement latéral ou axial de l'outil de broyage (3) par rapport au dispositif de fixation (2, 2a, 1a).

6. Dispositif de broyage selon l'une des revendications 1 à 5, dans lequel les surfaces de contact (1a, 2a, 3a) sont, dans une section transversale radiale, au moins partiellement en forme de « V » ou bombées.

7. Dispositif de broyage selon l'une des revendications 1 à 6, dans lequel l'outil de broyage (3) est conçu de manière symétrique par rapport à la direction radiale pour les deux sens de rotation.

8. Dispositif de broyage selon l'une des revendications 1 à 7, dans lequel l'au moins une ouverture radiale centrale est un alésage.

9. Dispositif de broyage selon l'une des revendications 1 à 8, dans lequel, lors du fonctionnement du dispositif de broyage, un contact par friction est établi au moins partiellement sur les surfaces de contact situées à l'avant dans le sens de rotation.

10. Dispositif de broyage selon la revendication 9, dans lequel le contact par friction réduit la contrainte de traction exercée sur l'au moins une vis (4).

11. Dispositif de broyage selon l'une des revendications 1 à 10, dans lequel l'outil de broyage (3) comprend une lame comportant un ou plusieurs éléments de coupe ou dans lequel l'outil de broyage comprend un outil de déchiquetage comportant un ou plusieurs éléments de déchiquetage.

12. Dispositif de broyage selon l'une des revendications 1 à 11, dans lequel l'outil de broyage (3) présente une extension plus grande dans la direction radiale que dans la direction axiale.
